# EUROPÄISCHE PATENTANMELDUNG

(11) **EP 0 838 589 A2**
(43) Veröffentlichungstag der Anmeldung: **29.04.1998**
(21) Anmeldenummer: 98100084.7
(22) Anmeldetag: 06.01.1998
(51) Int. Cl.: F04B 1/00

(54) **Verfahren zur automatischen Kompensation von Hydraulikmedium-Verlusten, Leckagekompensationskreis und Doppelkolbenanordnung mit einem solchen**

(71) Anmelder: Sika Equipment AG, 8967 Widen (CH)
(72) Erfinder: Egli, Ernst, 8951 Fahrweid (CH)
(74) Vertreter: Troesch Scheidegger Werner AG

(57) **Zusammenfassung**

Zwei Kolben/Zylinder-Anordnungen (3a, 3b) werden im wesentlichen synchron betrieben. Die Zylinder werden dabei durch die Kolben (5a, 5b) in zwei Teilzylinder unterteilt. Je Teilzylinder an den Kolben/Zylinder-Anordnungen (3a, 3b) sind miteinander verbunden. Aus einem Druckzylinder (11) wird Hydraulikmedium bei Betrieb der Kolben/Zylinder-Anordnungen bezüglich der erwähnten Verbindung hin und her gepumpt, wobei der Druck im Speicher (11) bei Vorliegen von Leckage an den Anordnungen mit der Zeit abnimmt. Er wird gemessen (24), mit einem Referenzwert verglichen, und falls er unter diesen abfällt, wird der Speicher (11) durch kurzzeitiges Öffnen des Systems wieder auf SOLL-Druck geladen (12, 14).

## Beschreibung

Die vorliegende Erfindung betrifft ein Verfahren nach dem Oberbegriff von Anspruch 1, einen automatischen Leckagekompensationskreis nach demjenigen von Anspruch 8, weiter eine Doppelkolbenanordnung nach Anspruch 13 sowie eine Verwendung nach Anspruch 14.

Die vorliegende Erfindung geht von Problemen aus, die sich bei Betonpumpen für Nassspritzen der nachfolgend beschriebenen Art ergeben. Die daraus resultierenden Erkenntnisse lassen sich aber grundsätzlich für eine automatische Leckagekompensation der eingangs genannten Art einsetzen, also bei allen genannten Kolben/Zylinder-Anordnungen.

Seit langem sind Betonpumpen bekannt, bei denen eine Doppelanordnung von Pumpkolben gemeinsam in die gleiche Förderleitung wirkt. Dabei zieht zyklisch jeweils der eine Kolben Pumpmedium aus einem Vorratsbehälter an, während der andere, gleichzeitig, Pumpmedium in die Förderleitung ausstösst. Beide Pumpenkolben werden durch eine hydraulische Doppel-Kolben/Zylinderanordnung angetrieben. Eine solche Betonpumpe ist schematisch beispielsweise in der EP-A-0 669 462 derselben Anmelderin wie vorliegende Anmeldung dargestellt.

Ebenfalls vorbekannt ist eine derartige Betonpumpe aus der DE-U-92 18 858. Zum Antrieb der Pumpkolben ist eine hydraulisch betriebene Doppel-Kolben/Zylinderanordnung vorgesehen. An einer der Kolben/Zylinderanordnungen wird die eine Kolbenseite von einer Druckquelle, nämlich, über ein Ventil, von einer Pumpe, beaufschlagt, während an der andern Kolben/Zylinderanordnung die eine Kolbenseite über das erwähnte Ventil in einen Behälter, nämlich einen Tank, wirkt. Im weiteren sind die den anderen Kolbenseiten zugeordneten Zylinder miteinander verbunden. Dabei nennen wir jeweils die oben und unten vom jeweiligen Kolben definierten Räume an einer der Kolben/Zylinderanordnungen "Zylinder".

Um zu erreichen, dass der Pumpkolben, welcher im Ansaugzyklus steht, seine Endposition erreicht, bevor der ausstossende Pumpkolben die seinige erreicht, wird von dem von der Pumpe druckbeaufschlagten Ausstosskreis Hydraulikmedium über die erwähnte Verbindung auf die Antriebszylinderseite der im Saugzyklus stehenden Kolben/Zylinder-Anordnung geführt und über ein Entlastungsventil, nachdem die erwähnte Kolben/Zylinderanordnung ihre Füllendposition erreicht hat, dann überschüssig werdendes Hydraulikmedium in den Tank abgeleitet.

Bei dieser Anordnung fliesst das Überschussöl im gesamten Kreislauf über die erwähnte Pumpe und den erwähnten Tank.

Der Synchronbetrieb, oder ein gewollter phasenverschobener Betrieb, einer Doppel-Kolben/Zylinderanordnung eingangs erwähnter Art bleibt nur dann gesichert, wenn das System der beiden miteinander verbundenen Zylinder dicht ist. Treten Leckagen auf und verändert sich mithin das im Idealfall konstante Hydraulikmedium-Volumen in den beiden angesprochenen, verbundenen Zylindern, so ist Synchronlauf bzw. Phasen-starrer Betrieb nicht mehr gewährleistet. Unabhängig von einer in der Praxis nicht ausschliessbaren Leckage, wird beim Vorgehen gemäss der DE 92 18 858 das Hydraulikmedium-Volumen in den beiden verbundenen Zylindern zyklisch erhöht um einen asynchronen Lauf der Kolben/Zylinderanordnung zu erwirken.

Es ist Aufgabe der vorliegenden Erfindung, ein Verfahren bzw. einen Kompensationskreis vorzuschlagen, mittels welchen, unter Beibehalt höchstmöglicher Konstanz, eine gegebene Phasenverschiebung und dabei insbesondere bevorzugt eines Synchronlaufs der erwähnten Kolben/Zylinderanordnungs-Bewegungen, Hydraulikmedium-Leckagen kompensiert werden können.

Dies wird beim Verfahren eingangs genannter Art bei dessen Durchfuhrung nach dem Kennzeichen von Anspruch 1 erreicht, beim automatischen Leckagekompensations-Kreis eingangs erwähnter Art bei dessen Ausbildung nach dem Kennzeichen von Anspruch 8.

Dadurch, dass man zwischen der erwähnten Verbindung und einem Speicher Hydraulikmedium hin und her pendeln lässt, mit einem Pendelvolumen, das wesentlich geringer ist, als das zwischen den erwähnten, einander zugeordneten und verbundenen Zylindern pendelnde Hydraulikmedium-Volumen, wird ein geschlossener Hydraulikkreis einschliesslich des Speichers aufrechterhalten, und nur falls Leckagen auftreten, fliesst weniger Hydraulikmedium in den Speicher zurück, als im vorangehenden Zyklus aus dem Speicher ausgeflossen ist. Sind keine Leckagen vorhanden, wird der Speicher von einem Maximaldruckwert auf einen Minimaldruckwert repetitiv entladen bzw. wieder aufgeladen. Eine nur sehr geringe Menge Hydraulikmedium, abhängig von der erwünschten Phasenlage der Kolben-Bewegungen, pendelt im geschlossenen System hin und her, die lediglich ausreicht, Leckage pro Zyklus zu kompensieren. Dadurch, dass man zu diskreten Zeitspannen den Speicher, falls überhaupt erforderlich, wieder auf seinen SOLL-Druck nachlädt, wird nur in diesen diskreten Zeitspannen das Hydrauliksystem kurzzeitig geöffnet und das durch Leckagen verlorene Medium wieder aufgefüllt. Der Speicher wird während eines einzigen Hubzykluses der Doppel-Kolben/Zylinderanordnung entladen und wieder aufgeladen, der Pendelbetrieb erfolgt mit doppelter Betriebsfrequenz. Deshalb wird bevorzugterweise der Speicher in Zeitspannen nachgeladen, sofern erforderlich, an denen die Kolben ihre Endposition erreicht haben. Dies kann bei jeder Einnahme dieser Positionen erfolgen oder, je nach Bedürfnis, dann, wenn der maximal erreichte Druck im Speicher um ein vorgegebenes Mass abgesunken ist. Dabei kann aus der Häufigkeit, mit der der Speicher nachgeladen werden muss, auf das Leckageverhalten der ganzen Anordnung geschlossen werden, damit z.B. auf Wartungsbedürfnisse.

Dadurch, dass man in die Fliessverbindung zwischen Speicher und den erwähnten, einander zugeordneten Zylindern einen Fliesswiderstand einbaut, welcher fliessrichtungsspezifisch unterschiedlich ist, wird die Möglichkeit geschaffen, die Charakteristik der Kolbenbewegungen ab ihrer Endposition und/oder gegen ihre Endposition hin zu steuern, wobei vorzugsweise der Ausström-Widerstand bezüglich des Speichers erhöht wird, während der Rückfliess-Widerstand möglichst gering gehalten wird. Dies wird bevorzugterweise erreicht mittels einer durch ein Rückschlagventil überbrückten Drossel, in der Verbindung dem Speicher nachgeschaltet.

Bevorzugterweise wird das zwischen Speicher und den sich zugeordneten verbundenen Zylindern pendelnde Hydraulikmedium-Volumen möglichst klein gewählt.

Zur Lösung der obgenannten Aufgabe zeichnet sich der Leckagekompensations-Kreis eingangs genannter Art nach dem Kennzeichen von Anspruch 8 aus, bevorzugte Ausführungsformen nach den Ansprüchen 9 bis 12. Bei einer Anordnung nach Anspruch 13 wird, vorzugsweise unter Beibehalt höchstmöglichen, gegentaktigen Synchronlaufs der Kolben/Zylinderanordnungen, eine automatische Leckagekompensation sichergestellt. Bevorzugterweise und gemäss den Ansprüchen 14 und 15 wird das erfindungsgemässe Verfahren bzw. der erfindungsgemässe Kreis bzw. die erfindungsgemässe Kolben/Zylinderanordnung mit einem solchen Kreis für Kolbenpumpen, dabei insbesondere, wie eingangs erwähnt, für Betonpumpen eingesetzt.

Die Erfindung mit all ihren Aspekten wird anschliessend beispielsweise anhand einer Figur erläutert. Diese zeigt, zur Ausführung des erfindungsgemässen Verfahrens, das Hydraulikschema eines bevorzugten erfindungsgemässen Kompensationskreises, eingesetzt an einer Doppel-Kolben-Pumpe, insbesondere Doppel-Kolben-Betonpumpe.

Gemäss der Figur sind ein Paar Pumpkolben 1a und 1b, vorzugsweise an einer Betonpumpe der obgenannten Art, vorgesehen. Sie werden angetrieben durch ein Paar hydraulischer Kolben/Zylinderanordnungen 3a, 3b und wirken zyklisch in eine Förderleitung 2. Durch die zugeordneten Kolben 5a bzw. 5b werden die hydraulischen Antriebskolben/Zylinderanordnungen 3a, 3b je in Zylinderräume Vₒₐ, Vᵤₐ und, entsprechend, V_{ob} und V_{ub} unterteilt. An den den Pumpkolben 1_{a, b} zugewandten Teilzylindern V_{oa, b} ist je ein Endpositions-Sensor 7a bzw. 7b vorgesehen. Die beiden Zylinder V_{oa, b} sind durch eine Leitung 9 verbunden. Durch eine Umschaltweiche (nicht dargestellt) gesteuert, werden die unteren Zylinder V_{ua, b} abwechselnd - h - mit einer Hydraulikmedium-Druckquelle, einer Pumpe, verbunden bzw. wirken in einen Hyraulikmedium-Tank zurück. Eine solche, wie bis jetzt beschriebene Pumpenanordnung ist bekannt.

Erfindungsgemäss ist ein Speichertank 11 vorgesehen, welcher über ein Zweiwegventil 12 und ein Druckregulierventil 14 mit der vorerwähnten Druckquelle bzw. Pumpe verbunden ist. Das Zweiwegventil 12 schaltet die Zuleitung 16 zum Speicher 11 entweder über das Druckregulierventil 14 auf die erwähnte Druckquelle, oder, über eine Verbindungsleitung 18, auf die Verbindung 9. Ausgangsseitig des Ventils liegt der SOLL-Druck von z.B. 100 bar an.

Die Anordnung arbeitet wie folgt:

In der dargestellten Position wird der Zylinder V_{ub} von der Systempumpe als Druckquelle druckbeaufschlagt. Der Kolben 5b fährt nach oben, wobei sich im wesentlichen im Zylinderraum V_{ob} derselbe Druck wie in V_{ub} einstellt. Das Hydraulikmedium wird durch Leitung 9 in den Zylinder Vₒₐ gepresst, wo es mit einem Druck, bezüglich demjenigen in V_{ub} reduziert, den Kolben 5a, der nun über den Zylinderraum Vᵤₐ in den Systemmediums-Behälter wirkt, nach unten treibt.

Bei Einsetzen der Hubbewegung des Kolben 5b wird aus dem Speicher 11, mit einem höheren Druck, als in Vₒₐ herrscht, zusätzliches Hydraulikmedium △V, wie mit dem Pfeil m₁ dargestellt, in den Zylinder Vₒₐ eingepresst, wobei der Speicherdruck im Speicher 11 rasch abnimmt. Der Kolben 5a fährt nach unten, bis in seine Endposition, wobei in der Endphase dieser Bewegung, wie mit dem Pfeil m₂ dargestellt, das Hydraulikmedium-Volumen △V, das vormals vom Speicher 11 in den Zylinder Vₒₐ eingespiesen wurde, nun aus dem Zylinder V_{ob} wieder in den Speicher 11 zurückgeladen wird.

Dieser Zyklus wiederholt sich, vorausgesetzt, das in den Zylinderräumen Vₒₐ, V_{ob} und der Leitung 9 enthaltene Hydraulikmedium-Volumen bleibt konstant, d.h. es bestehen keine Leckstellen: Es wird erfindungsgemäss ein Mediumvolumen △V pendelnd vom Speicher 11 den jeweiligen Zylindern V_{oa, b} zugespiesen bzw. von letzteren zurückgespiesen, wobei der Speicher 11 bezüglich seines Druckes und seiner Speicherkapazität so ausgebildet ist, dass ein Volumen △V pendelt, das wesentlich geringer ist, als das zwischen den Zylindern Vₒₐ und V_{ob} zyklisch pendelnde Hydraulikmedium-Volumen Vₒ.

Besteht in dem von Vₒₐ, Leitung 9 und V_{ob} gebildeten System ein Leck, sei dies durch eine Undichtheit der Kolbenführungen, sei dies durch eine Undichtheit der Kolbenstangenführungen, so wird dem Speicher 11 nicht mehr dieselbe Hydraulikmedium-Menge zurückgeführt (m₂), die vormals (m₁) ausgegeben wurde. Der Speicher 11 entlädt sich mehr und mehr. In vorgegebenen Zeitspannen wird der Speicher 11 wieder auf seinen SOLL-Druck aufgeladen, sofern, wie erwähnt aufgrund von Leckagen, dies überhaupt notwendig ist. Hierzu wird das Erreichen der Endposition der jeweiligen Kolben 5a bzw. 5b durch die Sensoren 7a bzw. 7b detektiert. In einer ersten Variante wird (gestrichelt dargestellt) das Zweiwegventil 12 jedesmal kurzzeitig so umgeschaltet, dass der Speicheranschluss 16 über das Druckregulierventil 14 auf SOLL-Druck gelegt wird. Hierzu sind die beiden Ausgänge der Sensoren 7a, 7b über eine schematisch dargestellte ODER-Verknüpfung 20 und ein vorzugsweise einstellbares Zeitglied 21 mit dem Steuereingang des Zweiwegventils 12 verbunden: Nach Auftreten eines der Endpositions-Signale wird der Speicher 11 während der Zeitspanne τ über das Ventil 14 mit der Druckquelle verbunden.

Damit wird zyklisch der Speicher 11 auf SOLL-Druck gelegt und je nach Erfordernissen auf diesen Druck aufgeladen.

Die vorbeschriebene Ausführungsvariante, bei welcher jedesmal, wenn einer der Kolben 5a, 5b seine Endposition erreicht hat, das Zweiwegventil 12 umgeschaltet wird, ist insofern nachteilig, als dass diese Umschaltung unabhängig davon erfolgt, ob eine Wiederaufladung des Speichers 11 überhaupt notwendig ist oder nicht. Eine diesbezüglich vorteilhaftere, heute bevorzugte Ausführungsform ist in der Figur mit ausgezogenen Linien dargestellt. Dabei wird der im Speicher 11 herrschende Druck p₁₁ mit einem Drucksensor 24 gemessen. Der gemessene Druck wird einer Komparatoreinheit 25 zugeführt, gemeinsam mit einem vorzugsweise einstellbaren Druckreferenzwert von einer einstellbaren Quelle 27.

Sobald der dem Speicherdruck p₁₁ entsprechende Ausgangssignalwert des Detektors 24 den an Quelle 27 eingestellten Referenzwert erreicht und eine der beiden Kolbenendpositionen erreicht ist, wie an der ODER-Verknüpfung 20 detektiert, wird über die UND-Verknüpfung 29 und das Zeitglied 21 das Zweiwegventil 12 angesteuert.

Dadurch wird erreicht, dass das Zweiwegventil 12 jeweils nur dann angesteuert wird, und mithin der Speicher 11 auf SOLL-Druck gelegt wird, wenn dies überhaupt erforderlich ist. Der Umschaltzyklus des Zweiwegventils 12 wird damit wesentlich seltener, womit dieses Ventil auch wesentlich weniger beansprucht wird. Wie häufig das Zweiwegventil 12 aktiviert wird, ist dabei ein Mass für die erwähnte Leckage. Damit eröffnet sich mit dieser Ausführungsvariante die Möglichkeit, wie mit dem Zähler 31 schematisch dargestellt ist, die Häufigkeit der Zweiwegventil-Aktivierung zu registrieren und auszuwerten, beispielsweise als Indikation über das Wartungsbedürfnis an der erfindungsgemässen Anordnung.

In einer weiter bevorzugten Ausführungsform wird weiter in die Verbindung zwischen Speicher 11 und Leitung 9 ein Fliesswiderstand eingebaut, welcher sowohl die Einfliesscharakteristik (m₁) wie auch die Rückfliesscharakteristik (m₂) des pendelnden Mediumvolumens △V bestimmen kann. Bevorzugterweise wird hierzu eine Drossel 26 vorgesehen, weiter bevorzugt überbrückt durch ein Rückschlagventil 28. Mit der Drossel 26 wird das Schrittverhalten der in dargestellter Position durch Kolben 5a aufgenommenen Bewegung eingestellt, während das Rückfliessen des Volumens △V (m₂) aufgrund des Rückstossventils 28 unbehelligt erfolgt. Es ist aber durchaus möglich, beispielsweise durch Serieschaltung einer weiteren Drossel vor das Rückschlagventil 28, auch das Schrittverhalten des Auslaufens des Kolbens 5b in seine vom Sensor 7b erfasste Endposition einzustellen.

Mit dem vorgeschlagenen Verfahren bzw. Kompensationskreis wird es möglich, falls erwünscht, unter Beibehalt möglichst exakten Synchronlaufs, oder generell, unter Beibehalt einer erwünschten Phasenlage bzw. Asynchronizität der Kolbenbewegungen, automatisch und mit geringer Zusatzarbeit (△V) Hydraulikmedium-Leckagen an der Doppel-Kolben/Zylinderanordnung zu kompensieren, dies insbesondere für den Antrieb einer Doppel-Kolben-Pumpenanordnung, insbesondere einer derartigen Betonpumpe.

## Patentansprüche

1. Verfahren zur automatischen Kompensation der Hydraulikmedium-Verluste an einer Doppel-Kolben/Zylinder-Anordnung (3a, 3b), bei der, abwechselnd, an einer der Kolben/Zylinder-Anordnungen (3a, 3b) die eine Kolbenseite von einer Druckquelle beaufschlagt wird, an der andern der Anordnungen die eine Kolbenseite in einen Hydraulik-Medium-Behälter wirkt und dabei die den anderen Kolbenseiten zugeordneten Zylinder (Vₒₐ, V_{ob}) miteinander verbunden sind, dadurch gekennzeichnet, dass man zwischen der Verbindung und einem Speicher (11) Hydraulikmedium hin und her pendeln lässt mit einem strömenden Volumen (△V), das wesentlich geringer ist, als das zwischen den zugeordneten Zylindern (Vₒₐ, V_{ob}) pendelnde Hydraulikmedium-Volumen (Vₒ), und dass man weiter in diskreten Zeitspannen den Speicher (11) auf SOLL-Druck nachlädt.

2. Verfahren nach Anspruch 1, dadurch gekennzeichnet, dass man den Speicher (11) in Zeitspannen nachlädt, in denen die Kolben (5a, 5b) ihre Endposition erreicht haben.

3. Verfahren nach einem der Ansprüche 1 oder 2, dadurch gekennzeichnet, dass man die pro Zeiteinheit vom Speicher (11) in die Verbindung (9) fliessende Hydraulikmedium-Menge mittels eines vorzugsweise für die beiden Fliessrichtungen unterschiedlichen Fliesswiderstandes (26, 28) vorgibt, vorzugsweise mittels einer Rückschlagventil -(28)- -überbrückten Drossel (26).

4. Verfahren nach einem der Ansprüche 1 bis 3, dadurch gekennzeichnet, dass man die Kolben/Zylinder-Anordnungen möglichst exakt im Gegentakt betreibt.

5. Verfahren nach einem der Ansprüche 1 bis 4, dadurch gekennzeichnet, dass man die Anordnungen achsparallel anordnet und gegentaktig betreibt.

6. Verfahren nach einem der Ansprüche 1 bis 5, dadurch gekennzeichnet, dass man den Druck im Speicher (11) misst (24) und automatisch den Speicher (11) nur nachlädt, wenn dieser Druck um ein vorgegebenes Mass vom SOLL-Druck abweicht.

7. Verfahren nach Anspruch 6, dadurch gekennzeichnet, dass man die Häufigkeit des Nachladens als Anzeige für den Anordnungszustand auswertet.

8. Automatischer Leckagekompensations-Kreis für eine Hydraulik-Doppelkolbenanordnung, zur Ausfuhrung des Verfahrens nach mindestens einem der Ansprüche 1 bis 7, bei der, über eine Umschaltweiche abwechselnd, die eine Kolbenseite einer der Anordnungen mit einer Druckquelle wirkverbunden ist, die eine Kolbenseite der andern Anordnung in einen Behälter wirkt, und weiter die beiden den andern Kolbenseiten zugeordneten Zylinder (Vₒₐ, V_{ob}) der beiden Anordnungen (3a, 3b) über eine Leitungsverbindung (9) miteinander verbunden sind, dadurch gekennzeichnet, dass ein vorgespannter Druckspeicher (11), dessen Speicher-Volumen wesentlich kleiner ist als das Maximalvolumen eines der zugeordneten Zylinder (Vₒₐ, V_{ob}), mit der Verbindung (9) verbunden ist und der Speicher (11), geschaltet, mit einer SOLL-Druckquelle (14) verbunden ist.

9. Kompensationskreis nach Anspruch 8, dadurch gekennzeichnet, dass an den zugeordneten Zylindern Endpositions-Sensoren (7a, 7b) vorgesehen sind, deren Ausgänge mit einem Steuereingang einer hydraulischen Schalteinheit (12), zwischen Druckspeicher (11) und SOLL-Druckquelle (14), wirkverbunden sind.

10. Kompensationskreis nach Anspruch 8 oder 9, dadurch gekennzeichnet, dass eine Messeinrichtung (24) vorgesehen ist, die eine den Druck im Druckspeicher anzeigende Grösse erfasst, dass der Ausgang der Messeinrichtung mit einer Vergleichseinheit (25) verbunden ist, deren Ausgang die Verbindung zwischen Druckspeicher (11) und SOLL-Druckquelle (14) steuert.

11. Kompensationskreis nach Anspruch 10, dadurch gekennzeichnet, dass die Vergleichseinheit eine Komparator-Charakteristik aufweist und die Verbindung zwischen Druckspeicher (11) und SOLL-Druckquelle (14) nur dann erstellt, wenn die erfasste Grösse um einen vorgegebenen, vorzugsweise vorgebbaren Betrag von einer dem SOLL-Druck entsprechenden Grösse abweicht.

12. Kompensationskreis nach einem der Ansprüche 8 bis 11, dadurch gekennzeichnet, dass zwischen Druckspeicher (11) und den zugeordneten Zylindern eine fliessrichtungsabhängige Fliesswiderstands-Anordnung (28, 26) vorgesehen ist, vorzugsweise eine Rückschlagventil-überbrückte Drossel umfassend.

13. Doppelkolbenanordnung mit einem automatischen Kompensationskreis nach einem der Ansprüche 8 bis 12, dadurch gekennzeichnet, dass die Zylinder/Kolbenanordnungen (3a, 3b) achsparallel angeordnet sind und die zugeordneten Zylinder durch gleich endständige Zylinder (Vₒₐ, V_{ab}) an den beiden Anordnungen gebildet sind.

14. Verwendung des Verfahrens nach einem der Ansprüche 1 bis 7 bzw. des Kompensationskreises nach einem der Ansprüche 8 bis 12 bzw. der Doppelkolbenanordnung nach Anspruch 13 für den Antrieb von Pumpenkolben an einer Pumpe, an der der eine Pumpenkolben Pumpmedium einzieht, während der andere Pumpmedium ausstösst.

15. Verwendung nach Anspruch 14 für Betonpumpen, bei welchen die Pumpenkolben in die gleiche Betonförderleitung (2) wirken.
